# EUROPÄISCHE PATENTSCHRIFT

(11) **EP 0 286 939 B1**
(45) Veröffentlichungstag und Bekanntmachung des Hinweises auf die Patenterteilung: **30.09.1992**
(21) Anmeldenummer: 88105373.0
(22) Anmeldetag: 02.04.1988
(51) Int. Cl.: B27G 11/00, B05C 5/00

(54) **Vorrichtung zum Auftragen von Leim auf Holzteile**
Apparatus for applying glue to wooden parts
Dispositif pour appliquer de la colle sur des éléments en bois

(30) Priorität: 11.04.1987 DE 3712357
(43) Veröffentlichungstag der Anmeldung: 19.10.1988
(73) Patentinhaber: BASF Aktiengesellschaft, 67063 Ludwigshafen (DE)
(72) Erfinder: Neumann, Claus, Dr., D-6520 Worms 1 (DE); Mayer, Johann, Dr., D-6713 Freinsheim (DE); Karau, Dieter, D-6831 Plankstadt (DE); Neuner, Sepp, D-8051 Gammelsdorf (DE)

(56) Entgegenhaltungen:
- EP-A- 0 095 678
- EP-A- 0 195 276
- CH-A- 435 048
- US-A- 3 678 890

## Beschreibung

Die Erfindung betrifft eine Vorrichtung zum Auftragen von Leim auf zu verleimende Holzteile, mit einer Vorschubeinrichtung für die Holzteile, einem oberhalb der Vorschubbahn angeordneten und quer dazu sich erstreckenden Hohlkörper, der an seiner der Vorschubbahn zugewandten Seite eine oder mehrere Reihen von Austrittsöffnungen aufweist und mit einem Vorratsbehälter für den Leim verbunden ist, und mit einem zwischen der bzw. den Reihen der Austrittsöffnungen und der Vorschubbahn angeordneten, flächigen Leitorgan für die aus den Öffnungen austretende viskose Leimflüssigkeit.

Beim Auftragen von Leim auf zu verbindende Holzteile ist es für eine gute Leimverbindung wichtig, daß auf den Verleimungsflächen ein gleichmäßiger und in der Stärke dosierter Leimfilm gebildet wird.

In der deutschen Patentanmeldung P 36 12 973 ist eine Vorrichtung zum Auftragen von Leim auf zu verleimende Holzteile beschrieben, bestehend aus einer Vorschubeinrichtung für die Holzteile, einem oberhalb der Vorschubbahn angeordneten und quer dazu sich erstreckenden Hohlkörper, der an seiner der Vorschubbahn zugewandten Seite eine oder mehrere in der Querrichtung verlaufende Reihen von Austrittsöffnungen aufweist und mit einem Vorratsbehälter für den Leim verbunden ist. Zur Bildung eines gleichmäßigen Leimfilms ist zwischen der bzw. den Reihen der am Hohlkörper vorgesehenen Austrittsöffnungen und der Vorschubbahn der zu verleimenden Holzteile ein Leitblech für die aus den Öffnungen austretende Leimflüssigkeit angeordnet.

Durch turbulente Luftbewegung, im wesentlichen hervorgerufen durch den Luftstrom vor dem Leitblech, wenn die Holzteile mit hoher Vorschubgeschwindigkeit an die Auftragsvorrichtung herangeführt werden, kann es zu Störungen, beispielsweise Unterbrechungen oder kurzzeitigem Abreißen des Leimfilms kommen.

Dementsprechend bestand die Aufgabe, bei einer Vorrichtung zum Auftragen von Leim auf zu verleimende Holzteile der eingangs geschilderten Art Maßnahmen zu treffen, durch die die von der Luftbewegung herrühenden Störungen des Leimfilms vermieden werden können.

Die Lösung der Aufgabe besteht darin, daß das Leitorgan ein Durchbrechungen aufweisendes Gebilde ist.

Die entsprechend der Erfindung gestaltete Vorrichtung ist anhand mehrerer in der Zeichnung schematisch dargestellter Ausführungsformen nachfolgend näher beschrieben.

Es zeigen
- Figur 1: die Auftragsvorrichtung in einer Gesamtansicht
- Figur 2-4: ein unterhalb des Auftragsorgans angeordnetes Leitblech mit Perforationen
- Figur 5: ein unterhalb des Auftragsorgans angeordnetes netzartiges Leitorgan
- Figur 6: ein unterhalb des Auftragsorgans angeordnetes Leitorgan aus einer dichten Kettenanordnung

Wie in Figur 1 gezeigt, besteht die Vorrichtung zum Auftragen von Leim im wesentlichen aus dem eigentlichen Auftragsorgan 1, einem über eine Pumpe 2 und Versorgungsleitungen 3 damit in Verbindung stehenden Vorratsbehälter 4 sowie aus einer unterhalb des Auftragsorgans befindlichen Vorschubeinrichtung 5 für die mit Leim zu beschichtenden Holzteile 6.

Das Auftragsorgan ist in der bevorzugten Ausführungsform der Vorrichtung ein quer über die Vorschubbahn des Holzteiles 6 sich erstreckender zylindrischer Hohlkörper 7 runden oder rechteckigen Querschnitts, der an seiner der Vorschubbahn zugewandten Seite eine oder mehrere, in der Längsausdehnung des Hohlkörpers verlaufende Reihen von Austrittsöffnungen 8 in Form von Bohrungen oder Schlitzen aufweist und über die Pumpe 2 mit dem Vorratsbehälter 4 verbunden ist. Die Größe der Öffnungen 8 richtet sich nach der Viskosität der daraus austretenden Flüssigkeit und der Vorschubgeschwindigkeit des Holzteiles; sie liegt gewöhnlich zwischen 0,5 und 5,0 mm. Die Halterung des Hohlkörpers 7 kann in einer dem Fachmann geläufigen und geeigneten Weise vorgenommen werden; sie ist daher nicht weiters gezeigt und beschrieben.

Unterhalb der Öffnungen 8 ist ein Leitorgan in Form eines Leitblechs 9 aus Metall oder Kunststoff angeordnet, welches sich entlang der Öffnungsreihe bzw. -reihen erstreckt. Der aus den Öffnungen auf das Leitblech auftreffende Leim zerfließt auf der Blechoberfläche, so daß ein zusammenhängender und gleichmäßiger Leimfilm entsteht, der vom Leitblech auf die zu beschichtende Werkstückfläche fließt. Sind mehrere Öffnungsreihen vorhanden, werden die daraus austretenden Leimströme vom Leitblech dadurch erfaßt, daß dieses abgewinkelt oder gebogen verläuft.

Da der entstehende Leimfilm die Neigung hat sich zusammenzuziehen, kann er an seinen Rändern geführt und stabilisiert werden. Dieses kann mit Hilfe von starren oder beweglichen Ablaufkanten geschehen, in die das Leitblech seitlich ausläuft.

Es ist zweckmäßig, unterhalb der Vorschubbahn in Höhe des Leitblechs einen Auffangbehälter 10 für den überschüssigen Leim vorzusehen, der über eine Rückführungsleitung 11 und eine Pumpe 12 mit dem Vorratsbehälter 4 in Verbindung steht.

Ein Unterbrechen oder Abreißen des Leimfilms wird nach der Erfindung dadurch vermieden, daß ein Luftstau vor dem Leitorgan durch konstruktive Maßnahmen am Leitorgan selbst oder in dessen Bereich verhindert wird. Beim Leitblech 9 wird dies durch beliebig geformte Öffnungen 13, beispielsweise runde Öffnungen (Figur 2) oder Schlitze (Figur 3) oder kammartig angeordnete Aussparungen (Figur 4) erreicht, durch die der Luftstrom hindurchtreten kann. Durch die Öffnungen wird der Leimfilm auf dem Leitblech zwar mehrfach geteilt, doch findet danach wieder ein Zusammenfließen statt.

Anstelle des perforierten Leitblechs 9 kann auch ein flächiges, netzartiges Gebilde 14, beispielsweise ein Drahtnetz (Figur 5), oder eine aus dicht nebeneinander hängenden Ketten oder Geflechten 15 gebildete Leitfläche (Figur 6) vorgesehen werden. Ein Drahtnetz oder nebeneinader hängende Ketten als Leitorgan sind günstig, weil sie sehr nahe an das zu verleimende Holzteil herangeführt werden können und es bei Berührung mit dem Holzteil nicht zu Beschädigung des Leitorgans kommt. Es ist nämlich vorteilhaft, das den Leimfilm bildende Leitorgan möglichst dicht an die zu beaufschlagende Oberfläche heranzuführen, da die Tendenz zum Abreißen des Leimfilms umso geringer ist, je kürzer der freie Fall desselben ist.

Die Öffnungen 13 des in Figur 2 und 3 dargestellten perforierten Leitblechs 9 oder die des in Figur 5 gezeigten Drahtnetzes können je nach Viskosität des Leims, Grad der Thixotropierung, Durchsatzmenge von Leim pro Zeiteinheit sowie Intensität des Luftstaus eine Weite von 0,5 bis 25 mm aufweisen, die Weite der in Figur 4 dargestellten Aussparungen bzw. die Abstände der in Figur 6 gezeigten, einzelnen, in einer Reihe hängenden Ketten 0,5 bis 25 mm betragen.

Zum Auftragen eines Härters für den Leim ist dem mit Austrittsöffnungen 8 versehenen Hohlkörper 7 für den Leim ein weiterer, eben solcher, mit einem Leitblech versehener und mit einem Vorratsbehälter verbundener Hohlkörper zugeordnet (in der Zeichnung nicht dargestellt). Auch für den Härterauftrag können die vorstehend beschriebenen Maßnahmen zur Vermeidung eines Luftstaus vor dem Leitorgan sowohl einzeln als auch kombiniert angewendet werden.

## Patentansprüche

1. Vorrichtung zum Auftragen von Leim auf zu verleimende Holzteile, mit einer Vorschubeinrichtung (5) für die Holzteile (6), einem oberhalb der Vorschubbahn angeordneten und quer dazu sich erstreckenden Hohlkörper (7), der an seiner der Vorschubbahn zugewandten Seite eine oder mehrere Reihen von Austrittsöffnungen (8) aufweist und mit einem Vorratsbehälter (4) für den Leim verbunden ist, und mit einem zwischen der bzw. den Reihen der Austrittsöffnungen (8) und der Vorschubbahn angeordneten, flächigen Leitorgan für die aus den Öffnungen austretende viskose Leimfüssigkeit, dadurch gekennzeichnet, daß das Leitorgan ein Durchbrechungen aufweisendes Gebilde (9, 14, 15) ist.

2. Vorrichtung nach Anspruch 1, dadurch gekennzeichnet, daß das Leitorgan ein Leitblech (9) mit Perforationen (13) ist.

3. Vorrichtung nach Anspruch 1, dadurch gekennzeichnet, daß das Leitorgan ein netzartiges Gebilde (14) ist.

4. Vorrichtung nach Anspruch 1, dadurch gekennzeichnet, daß das Leitorgan aus dicht nebeneinander herabhängenden Ketten oder Geflechten (15) gebildet ist.

## Claims

1. Apparatus for applying glue to wooden parts to be glued, comprising a transport means (5) for the wooden parts (6), a hollow body (7) which is arranged above the transport track, extends transversely to said track, has one or more rows of outlet orifices (8) on its side facing the transport track and is connected to a storage container (4) for the glue, and a flat guide element, arranged between the row or rows of outlet orifices (8) and the transport track, for the viscous glue liquid emerging from the orifices, wherein the guide element is a structure (9, 14, 15) having holes.

2. Apparatus as claimed in claim 1, wherein the guide element is a guide plate (9) having perforations (13).

3. Apparatus as claimed in claim 1, wherein the guide element is a net-like structure (14).

4. Apparatus as claimed in claim 1, wherein the guide element is formed from chains or braids (15) suspended close to one another.

## Revendications

1. Dispositif pour l'application de colle sur des pièces en bois à encoller, comprenant un dispositif d'avancement (5) pour les pièces en bois (6), un corps creux (7), disposé au-dessus de la piste d'avancement et s'étendant transversalement par rapport à cette dernière, qui présente, sur sa face tournée vers la piste d'avancement, une ou plusieurs séries d'orifices de sortie (8), et relié à un réservoir de réserve (4) pour la colle, et avec un organe directeur plat, disposé entre la ou les séries d'orifices de sortie (8) et la piste d'avancement, pour la colle sortant à état liquide hors des orifices, caractérisé en ce que l'organe directeur est une structure (9,14,15) qui présente des passages traversants.

2. Dispositif selon la revendication 1, caractérisé en ce que l'organe directeur est une tôle de guidage (9), avec des perforations (13).

3. Dispositif selon la revendication 1, caractérisé en ce que l'organe directeur est une structure réticulée (14).

4. Dispositif selon la revendication 1, caractérisé en ce que l'organe directeur est formé de chaînes ou tresses (15) qui pendent les unes à côté des autres.
